# EUROPÄISCHE PATENTSCHRIFT

(11) **EP 1 071 628 B1**
(45) Veröffentlichungstag und Bekanntmachung des Hinweises auf die Patenterteilung: **27.11.2002**
(21) Anmeldenummer: 99904788.9
(22) Anmeldetag: 16.01.1999
(51) Int. Cl.: B65H 37/00

(54) **GERÄT ZUM ÜBERTRAGEN EINES FILMES VON EINEM TRÄGERBAND AUF EIN SUBSTRAT**
DEVICE FOR TRANSFERRING A FILM FROM A CARRIER BAND ONTO A SUBSTRATE
APPAREIL POUR TRANSFERER UN FILM D'UNE BANDE SUPPORT SUR UN SUBSTRAT

(30) Priorität: 27.01.1998 NL 1008130
(43) Veröffentlichungstag der Anmeldung: 31.01.2001
(73) Patentinhaber: Henkel Kommanditgesellschaft auf Aktien, 40589 Düsseldorf (DE)
(72) Erfinder: KELDERS, Johannes, Hubertus, Jozef, Maria, NL-5151 RL Drunen (NL)
(86) Internationale Anmeldenummer: EP9900241
(87) Internationale Veröffentlichungsnummer: WO99037569

(56) Entgegenhaltungen:
- EP-A- 0 377 085
- EP-A- 0 656 308
- EP-A- 0 695 645
- WO-A-97/12828
- DE-U- 29 511 439

## Beschreibung

Die Erfindung betrifft ein Gerät zum Übertragen eines Filmes von einem Trägerband auf ein Substrat, mit einem Gehäuse, in welchem eine Vorratsspule für ein mit dem Film beschichtetes Trägerband, eine Aufwickelspule zur Aufnahme des vom Film getrennten Trägerbandes und eine das Trägerband umlenkende Auftragseinrichtung angeordnet sind, wobei die Auftragseinrichtung mit ihrem einen, das Trägerband umlenkenden Ende aus dem Gehäuse herausragt und um die Längsrichtung des aus dem Gehäuse herausgeführten Trägerbandes schwenkbar ist.

Handgeräte zum Übertragen eines Films von einem Trägerband auf ein Substrat sind in unterschiedlichsten Ausführungen bekannt. Dabei kann der auf dem folienartigen Trägerband angebrachte Film ein Klebstoffilm oder eine Abdeckmasse zum Überdecken von auf Papier aufgebrachten fehlerhaften Schriftzeichen sein.

Ein Gerät der eingangs genannten Art ist aus der EP 0 656 308 B1 bekannt. In einem Gehäuse sind zwei sich im Betrieb gegensinnig drehende Spulen angeordnet, von denen die eine die Vorratsspule und die andere die Aufwickelspule bildet. Das mit dem Film beschichtete Trägerband ist auf der Vorratsspule aufgewickelt, wobei der Film auf der Außenseite des Trägerbandes angebracht ist. Von der im hinteren Teil des Gehäuses angeordneten Vorratsspule läuft das Trägerband über eine stiftartige Bandführung zur Auftragseinrichtung und wird dort über eine keilförmig zugespitzte Auftragsleiste umgelenkt. Wird die Auftragsleiste auf ein Substrat, z. B. Papier, gedrückt und gleichzeitig in der Ebene des Substrats bewegt, so löst sich der Film vom Trägerband und bleibt auf dem Substrat haften.

Nach der Umlenkung des Trägerbandes an der Auftragsleiste wird das Band zurück in das Gehäuse geführt und läuft über eine weitere stiftartige Bandführung auf den Spulenkern der Aufwickelspule, welche im vorderen Bereich des Gehäuses angeordnet ist.

Die erstgenannte Bandführung für das frische, noch nicht verbrauchte Trägerband ist erforderlich, weil sich zum einen die Vorratsspule im hinteren Bereich des Gehäuses und die Aufwickelspule im vorderen Bereich des Gehäuses befindet und zum anderen beide Spulen und die Auftragseinrichtung hintereinander ungefähr in einer geraden Linie angeordnet sind. Wenn sich nach einer gewissen Betriebsdauer eine größere Menge an verbrauchter Trägerfolie auf der Aufwickelspule angesammelt hat und der auf der Vorratsspule noch vorhandene Anteil an Trägerband erheblich geringer geworden ist, wird durch die genannte Bandführung vermieden, daß das unverbrauchte Trägerband am zurücklaufenden verbrauchten Trägerband und am Wickel der Aufwickelspule scheuert und auf diese Weise eine Beschädigung des Filmes auf dem Trägerband sowie ein vorzeitiges Ablösen des Filmes vom Band auftritt. Dies ist insbesondere bei den sogenannten Korrekturrollern von Bedeutung, denn dort ist es für eine einwandfreie Arbeitsweise erforderlich, daß der die fehlerhaften Schriftzeichen abdeckende Film vollständig ohne Risse oder Lücken auf das Substrat gebracht wird, um die zu korrigierende Fläche vollständig abzudecken.

Nachteilig bei dem bekannten Kleberoller ist die Notwendigkeit, Bandführungen im Bereich zwischen dem Abwickelpunkt der Vorratsspule und der Auftragseinrichtung vorzusehen. Im Bereich der Bandführungen wird das Trägerband nämlich relativ stark abgeknickt, wobei sich ein Teil des Filmes von der Trägerfolie lösen kann.

Bei konventionellen, mit einer nicht schwenkbaren Auftragseinrichtung versehenen Geräten macht sich dieser Nachteil in der Praxis nicht oder nur unwesentlich bemerkbar, da der Film keiner weiteren Beanspruchung ausgesetzt ist. Wenn jedoch, wie im Falle des Gerätes nach der Druckschrift EP 0 656 308 B1, die Auftragseinrichtung um ihre Längsachse in einem relativ großen Winkel, der bis zu 180° betragen kann, geschwenkt wird, so führt dies zu einer entsprechenden Verdrillung des beschichteten Trägerbandes im Bereich zwischen der ersten Bandführung und der Auftragseinrichtung. Die zweifache Beanspruchung des Filmes durch die Bandführung und durch das Verdrillen kann zu Rissen in der Filmschicht und zu einem vorzeitigen Ablösen von Teilen des Filmes von der Trägerfolie führen.

Weiterhin ist mit der Druckschrift WO-A-9712828 ein Bandauftragsgerät mit einer verschwenkbaren Auftragseinrichtung bekannt. Bei diesem Gerät ist die Auftragseinrichtung um eine Drehachse, die quer zur Längsrichtung des aus dem Gehäuse heraus geführten Trägerbandes liegt, verschwenkbar ausgeführt, um eine bequeme Benutzung sowohl mit der linken als auch mit rechten Hand zu ermöglichen.

Aus der Druckschrift EP-A-0695645 ist ferner ein Gerät zum Übertragen eines Films von einem Trägerband auf ein Substrat beschrieben, welches jedoch eine nicht schwenkbare Auftragsrolle aufweist.

Der Erfindung liegt daher die Aufgabe zugrunde, bei einem Gerät der eingangs genannten Art die Gefahr weitgehend auszuschließen, daß der auf dem Trägerband aufgebrachte Film beschädigt wird oder sich vorzeitig vom Trägerband ablöst.

Diese Aufgabe wird erfindungsgemäß beim eingangs genannten Gerät durch die Merkmale des Patentanspruchs 1 gelöst.

Erfindungsgemäß wird also auf Bandführungselemente für das zwischen der Vorratsspule und der Auftragseinrichtung verlaufende beschichtete Trägerband verzichtet. Ein Abknicken des Trägerbandes mit den geschilderten nachteiligen Folgen aufgrund eines Bandführungselementes findet damit nicht mehr statt. Das beim Verschwenken der Auftragseinrichtung weiterhin auftretende Verdrillen des Trägerbandes alleine reicht nicht aus, um den Film zu beschädigen oder vorzeitig abzulösen.

Wenn die Vorratsspule und die Aufwickelspule hintereinander angeordnet sind, wird weiterhin vorgeschlagen, daß die Vorratsspule näher als die Aufwickelspule an der Auftragseinrichtung liegt. Auf diese Weise besteht eine Vielzahl möglicher Anordnungen, bei denen das Trägerband freitragend von der Vorratsspule zur Auftragseinrichtung verläuft, da es nicht möglich ist, daß das unverbrauchte Trägerband in Berührung mit dem Wickel der Aufwickelspule kommt.

Eine besonders schlanke und handliche Ausführung des erfindungsgemäßen Gerätes wird erreicht, wenn die beiden Spulen und die Auftragseinrichtung im wesentlichen in einer Linie liegen und die Vorratsspule zwischen der Aufwickelspule und der Auftragseinrichtung angeordnet ist.

Weiterhin wird bei der genannten Ausführung, bei der die Vorratsspule und die Aufwickelspule hintereinander angeordnet sind und die Vorratsspule näher als die Aufwickelspule an der Auftragseinrichtung liegt, vorgeschlagen, daß der Film an der Innenseite des auf der Vorratsspule aufgewickelten Trägerbandes angeordnet ist und daß beide Spulen sich im Betrieb gegensinnig drehen. Auf diese Weise ist es gänzlich ausgeschlossen, daß der Film des unverbrauchten Trägerbandes mit dem verbrauchten, in das Gehäuse zurücklaufenden Trägerband in Kontakt kommen. Die gegensinnige Drehung der Spulen im Betrieb findet sich bei vielen üblichen Ausführungen von derartigen Handgeräten, bei denen die Spulen unmittelbar miteinander gekoppelt sind, z. B. mittels Zahnrädern oder einer Reibungskupplung.

Es ist aber auch möglich, Zahnräder mit zwischengeschaltetem Zahnrad vorzusehen, so daß beide Spulen sich gleichsinnig drehen. In diesem Fall wäre es unerheblich, auf welcher Seite des Trägerbandes der Film angebracht ist.

Denn hier ist ein Kontakt des vor- und des rücklaufenden Trägerbandes bei hintereinander angeordneten Spulen auf keinen Fall möglich. Daher wird in einer weiteren vorteilhaften Ausgestaltung der Erfindung vorgeschlagen, daß beide Spulen sich im Betrieb gleichsinnig drehen.

Ein weitere Schonung des auf dem Trägerband aufgebrachten Filmes wird erreicht, wenn der Abwickelpunkt des Trägerbandes von der Vorratsspule im wesentlichen auf der Schwenkachse der Auftragseinrichtung liegt. In diesem Fall wird das unverbrauchte Trägerband nur durch die unerläßliche Verdrillung beim Verschwenken der Auftragseinrichtung beansprucht, nicht aber zusätzlich durch die Richtungsänderung vom freitragenden Bereich zum Bereich innerhalb der Auftragseinrichtung.

Das erfindungsgemäße Gerät kann als Einweggerät oder als nachfüllbare Vorrichtung ausgestaltet sein. Im letzteren Fall wird vorgeschlagen, daß jeder Spule ein Zahnrad zugeordnet ist, daß die Zahnräder zur Antriebsverbindung der Spulen in Eingriff miteinander stehen und innerhalb des Gehäuses angeordnet sind, und daß eine in das Gehäuse einlegbare Wechselkassette vorgesehen ist, die die beiden Spulen und die Auftragseinrichtung enthält. Eine solche Wechselkassette ist besonders umweltfreundlich, da die Menge an Verbrauchsmaterial gering gehalten wird. Außerdem ist es möglich, mit dem gleichen Gehäuse auch Trägerbänder unterschiedlicher Breite und mit unterschiedlichem Filmmaterial zu verwenden.

Obwohl mit dem erfindungsgemäßen Gerät eine Verschwenkung der Auftragseinrichtung um sehr große Winkel ohne Beschädigung des auf dem Trägerband aufgebrachten Filmes möglich ist, sollten extrem große Schwenkwinkel vermieden werden, da die entsprechend starke Verdrillung des Trägerbandes zu einer Beschädigung des Filmes führen könnte. Daher wird vorgeschlagen, daß die Auftragseinrichtung mindestens ein mit einem entsprechenden Anschlagteil zusammenwirkendes Anschlagteil zur Begrenzung des Schwenkwinkels aufweist. Der Schwenkwinkel sollte dabei auf einen Wert von mindestens 90°, insbesondere 135° und ganz besonders bevorzugt 180° begrenzt werden.

Um zu verhindern, daß der Film unbeabsichtigt auf ein nicht gewünschtes Substrat, z. B. die Kleidung des Benutzers, gelangt, ist vorzugsweise ein in mindestens zwei Positionen bewegbares Teil vorgesehen, welches in der ersten Position das äußerste Ende der Auftragseinrichtung überdeckt und in der zweiten Position dieses äußerste Ende freigibt. Wenn das Gerät nicht benutzt wird, kann das bewegbare Teil in die erste Position gebracht werden. Zur Benutzung des Gerätes ist die zweite Position vorgesehen.

Vorzugsweise hat das bewegbare Teil eine weitere Funktion. Es ist in diesem Fall als Bedienungselement ausgebildet und steht in Drehverbindung mit der Auftragseinrichtung zu deren Verschwenken um die Schwenkachse.

In einer besonders bevorzugten Ausgestaltung ist das bewegbare Teil röhrenförmig ausgebildet, und es umschließt die Auftragseinrichtung zumindest teilweise.

Ein Ausführungsbeispiel der Erfindung wird nachfolgend anhand von Zeichnungen näher erläutert. Es zeigen
- Figur 1: eine perspektivische Ansicht eines erfindungsgemäßen Gerätes in Explosionsdarstellung,
- Figur 2: die Ansicht nach Figur 1 aus einem anderen Blickwinkel,
- Figur 3A: eine perspektivische Ansicht der Auftragseinrichtung und des Bedienungselementes des Gerätes nach den Figuren 1 und 2, wobei das Bedienungselement das äußerste Ende der Auftragseinrichtung überdeckt,
- Figur 3B: eine Ansicht entsprechend Figur 3A in der Betriebsstellung des Gerätes, bei der das äußerste Ende der Auftragseinrichtung aus dem Bedienungselement herausragt,
- Figur 4: eine perspektivische Detailansicht der Auftragseinrichtung und des Bedienungselementes in teilweise montiertem Zustand,
- Figur 5A: das Gerät in perspektivischer Ansicht und in Ruhestellung,
- Figur 5B: eine Ansicht entsprechend Figur 5A aus einem anderen Blickwinkel,
- Figur 6A: eine perspektivische Ansicht des Gerätes während des Gebrauches mit der rechten Benutzerhand, wobei die am äußersten Ende der Auftragseinrichtung befindliche Auftragsleiste im rechten Winkel zu den Spulenachsen steht,
- Figur 6B: eine Ansicht entsprechend Figur 6A, wobei die Auftragsleiste parallel zu den Spulenachsen ausgerichtet ist und
- Figur 6C: eine Ansicht entsprechend Figur 6A, wobei die Auftragsleiste jedoch um 180° gegenüber Figur 6A verschwenkt ist und das Gerät mit der linken Hand bedient wird.

In allen Zeichnungen haben gleiche Bezugszeichen die gleiche Bedeutung und werden daher gegebenenfalls nur einmal erläutert.

Das in den Figuren 1 und 2 dargestellte Gerät 1, dessen Teile in diesem Beispiel aus Kunststoff bestehen, hat ein Gehäuse 33 mit einer ersten Gehäusehälfte 22, einer zweiten Gehäusehälfte 23, einer aus dem Gehäuse teilweise herausragenden Auftragseinrichtung 6, wobei der herausragende Teil der Auftragseinrichtung 6 im montierten Zustand teilweise innerhalb eines Bedienungselementes 26 angeordnet ist.

Innerhalb der beiden Gehäusehälften 22, 23 sind eine Vorratsspule 2 und eine Aufwickelspule 3 für ein Trägerband 5 angeordnet. Auf der Vorratsspule ist das noch nicht verbrauchte Trägerband 5 und auf der Aufwickelspule 3 das verbrauchte Trägerband 5 aufgewickelt. Das Trägerband 5 ist beispielsweise mit einem Korrekturfilm beschichtet und wird von der Vorratsspule 2 aus dem Gehäuse heraus um die Auftragseinrichtung 6 umgelenkt, wobei der Film 4 auf ein Substrat 32 (Figuren 6A bis 6C) abgegeben wird, und schließlich zurück in das Gehäuse zur Aufwickelspule 3 geführt.

Die Vorratsspule 2 besteht aus einem ringförmigen Spulenkern 13 mit einer Bordwand 12. Der ringförmige Spulenkern 13 ist auf eine aus elastisch biegsamen Stiften 17 bestehende Nabe 16 aufgesetzt und wird von den Stiften 17 reibschlüssig gehalten. Die Stifte 17 bilden den Teil eines Zahnrades 18, welches mit seiner Nabe 16 drehbar auf einem Ring 20 aufgesetzt ist, welcher von der Innenwand der ersten Gehäusehälfte 22 in das Innere des Gehäuses 33 hineinragt und mit der ersten Gehäusehälfte 22 einstückig verbunden ist.

Die Aufwickelspule 3 besteht ebenfalls aus einem ringförmigen Spulenkern 15 mit einer Bordwand 14, welche im Gegensatz zur Bordwand 12 der Vorratsspule 2 als Zahnrad 19 ausgebildet ist. Der Spulenkern 15 der Aufwickelspule 3 ist drehbar auf einem Ring 21 angeordnet, welcher ebenfalls einstückig mit der ersten Gehäusehälfte 22 verbunden ist und von deren Innenwand nach innen in das Gehäuse 33 hineinragt.

Im montierten Zustand sind die Zahnräder 18, 19 derart angeordnet, daß deren Zähne ineinander eingreifen. Wenn sich durch das Abwickeln des Trägerbandes 5 von der Vorratsspule 2 das Zahnrad 18 dreht, wird daher auch die Aufwickelspule 3 gedreht, so daß sich das verbrauchte Trägerband 5 bei einer entsprechenden Bandführung auf die Aufwickelspule 3 aufwickelt.

Während des Gebrauchs wird der Durchmesser des Wickels auf der Vorratsspule 2 kleiner und der Durchmesser des Wickels auf der Aufwickelspule 3 größer. Damit das Trägerband 5 immer straff gespannt bleibt, ohne daß ein zu starker Bandzug auftritt, ist es notwendig, daß das Verhältnis der Drehzahlen von Vorratsspule 2 und Aufwickelspule 3 umgekehrt wie das Verhältnis der jeweiligen Wickeldurchmesser ist. Zu diesem Zweck ist zwischen den Spulen 2 und 3 eine an sich bekannte Rutschkupplung angebracht. Sie besteht im vorliegenden Beispiel aus der Klemmverbindung zwischen der Innenseite des ringförmigen Spulenkerns 13 und den elastisch biegsamen Stiften 17 der Nabe 16.

Die Auftragseinrichtung 6 ragt durch eine Öffnung 34 aus dem Gehäuse 33 heraus und besteht aus einem flachen Zwischenstück 7 mit einer Bandführung, welches an einer Auftragsleiste 8 mit einer scharfen Kante endet. Das Zwischenstück 7 ist innerhalb eines halben Hohlzylinders 9 angeordnet und fest damit verbunden. An der Außenseite des halben Hohlzylinders 9 sind ringförmig umlaufende, vorspringende Stege 10 angeordnet, die im montierten Zustand des Gerätes 1 in Nuten 11 an der Innenseite der Öffnung 34 einliegen und gegenüber diesen Nuten 11 frei beweglich sind. Auf diese Weise kann die Auftragseinrichtung 6 gegenüber dem Gehäuse 33 um die Schwenkachse A-A (Figuren 1 und 2) verschwenkt werden. Die Achse A-A verläuft im wesentlichen in der Bewegungsrichtung des Trägerbandes 5 im Bereich zwischen der Vorratsspule und der Auftragsleiste 8 und im Bereich zwischen der Auftragsleiste 8 und der Aufwickelspule 3.

Die Schwenkbewegung der Auftragseinrichtung 6 um die Achse A-A wird in beiden Richtungen durch Anschlagteile 39 (Figuren 2 und 4) an der Innenseite der beiden Gehäusehälften 22, 23 und einem an der Außenseite des halben Hohlzylinders 9 angebrachten, mit den Anschlagteilen 39 korrespondierenden Vorsprung 40 (Figuren 2, 3A und 3B) begrenzt. Dabei ist der Winkelabstand zwischen beiden Anschlagteilen 39 so groß gewählt, daß der Schwenkwinkel für die Auftragseinrichtung 6 mehr als 90° betragen kann. Im vorliegenden Ausführungsbeispiel liegen die Anschlagteile 39 diametral gegenüber, so daß die Auftragseinrichtung 6 sogar um einen Winkel von 180° schwenkbar ist und der auf dem Trägerband 5 angebrachte Film 4 in entgegengesetzten Richtungen auf das Substrat 32 übertragen werden kann.

Im Rahmen der Erfindung liegt es, daß die Auftragseinrichtung 6 frei drehbar innerhalb der Öffnung 34 des Gehäuses 33 angebracht ist. Die Auftragsleiste 8 der Auftragseinrichtung 6 paßt sich dann immer selbsttätig der Lage des Substrates 32 an. Es ist aber auch möglich, die Auftragseinrichtung 6 derart in die Öffnung 34 zu klemmen, so daß bei der Drehung der Auftragseinrichtung 6 gegenüber dem Gehäuse 33 Reibungskräfte überwunden werden müssen. Zu diesem Zweck ist es von Vorteil, ein mit der Auftragseinrichtung 6 zusammenwirkendes Bedienungselement 26 vorzusehen. Das Bedienungselement 26 weist an seinem einen Ende einen halben Hohlzylinder 27 auf, welcher mit dem halben Hohlzylinder 9 der Auftragseinrichtung 6 im zusammengebauten Zustand einen Vollzylinder bildet und auf diese Weise die Antriebsverbindung zwischen dem Bedienungselement 26 und der Auftragseinrichtung 6 herstellt, wie insbesondere aus den Figuren 3A und 3B hervorgeht. Das Bedienungselement 26 ist hohl und weist an der anderen Seite eine Öffnung 28 auf, durch die im zusammengebauten Zustand die Auftragsleiste 8 der Auftragseinrichtung 6 herausragen kann. Mit Hilfe des an der Außenseite angebrachten ringförmigen, mit Rippen versehenden Griffteils 29 kann das Bedienungselement 26 und damit die Auftragseinrichtung 6 auf einfache Weise in die gewünschte Stellung gedreht werden.

Der halbe Hohlzylinder 27 des Bedienungselementes 26 hat an seinen axial verlaufenden Schnittflächen 41 Aussparungen 42, in die im zusammengebauten Zustand einseitig abgeschrägte Vorsprünge 43 eingreifen, die aus den axial verlaufenden Schnittflächen 44 des halben Hohlzylinders 9 der Auftragseinrichtung 6 herausragen. Die Schnittflächen 41 des Bedienungselements 26 sind an den Enden abgeschrägt, so daß das Bedienungselement 26 leicht in die Öffnung 34 des Gehäuses 33 geschoben werden kann, wobei die abgeschrägten Enden der Schnittflächen 41 über die abgeschrägten Vorsprünge 43 der Auftragseinrichtung 6 rutschen, bis die Vorsprünge 43 in den Aussparungen 42 einrasten. Da die Aussparungen 42 in axialer Richtung länger als die Vorsprünge 43 sind, ist das Bedienungselement 26 axial gegenüber der Auftragseinrichtung 6 verschiebbar. Daher läßt sich das Bedienungselement 26 aus der Betriebsstellung, in welcher es in das Gehäuse 33 hineingeschoben ist (Figuren 3B und 4) und die Auftragsleiste 8 der Auftragseinrichtung 6 aus der Öffnung 28 herausragt, in Richtung des Pfeilsymbols 38 (Figur 3B) nach außen in die Ruhestellung (Figuren 3A, 5A und 5B) axial verschieben, in welcher sich die Auftragsleiste 8 vollständig innerhalb des Bedienungselementes 26 befindet. In diesem Zustand dient das Bedienungselementes 26 als Schutzkappe für die Auftragsleiste 8 der Auftragseinrichtung 6, wenn das Gerät 1 nicht benutzt wird. Es wird damit verhindert, daß der Klebstoff- oder Korrektur-Film 4 unbeabsichtigt vom Trägerband 5 auf ein nicht gewünschtes Substrat, z. B. die Kleidung des Benutzers, übertragen wird.

Im folgenden wird die Montage des Gerätes erläutert. Dazu wird die Vorratsspule 2 auf das Zahnrad 18 gesetzt und mit der Nabe 16 festgeklemmt. Das Trägerband 5 wird um die Auftragseinrichtung 6 herumgeführt. Die Vorratsspule 2 zusammen mit dem Zahnrad 18 und der Aufwickelspule 3 werden auf ihren jeweiligen, die Drehachsen bildenden Ringen 20, 21 innerhalb der ersten Gehäusehälfte 22 aufgesteckt, und die Auftragseinrichtung 6 wird in die Öffnung 34 gelegt. Dabei ist das Trägerband 5 zwischen dem Abwickelpunkt der Vorratsspule 2 und dem Zwischenstück 7 der Auftragseinrichtung 6 freitragend, während das Trägerband 5 zwischen der Auftragseinrichtung 6 und der Aufwickelspule 3 über einen Bandführungsstift 35 geführt wird. Schließlich wird die mit vorspringenden Stiften 24 an der Innenseite ausgestattete zweite Gehäusehälfte 23 auf die erste Gehäusehälfte 22 aufgesetzt und dadurch festgeklemmt, daß die Stifte 24 in entsprechende Öffnungen 25 eingesteckt und festgeklemmt werden. Schließlich wird das Bedienungselement 26 über die Auftragseinrichtung 6 in die Öffnung 34 des Gehäuses 33 geschoben.

Beide Gehäusehälften 22, 23 weisen jeweils eine Aussparung 31 für den Daumen 36 des (links- oder rechtshändigen) Benutzers auf. Die zweite Gehäusehälfte 23 hat zusätzlich eine durchgehende Öffnung 30, durch die der Benutzer erkennen kann, welche Menge an beschichtetem Trägerband 5 noch auf der Vorratsspule 2 vorhanden ist.

Der Punkt, an welchem das Trägerband 5 von der Vorratsspule abgewickelt wird (der "Abwickelpunkt"), liegt im wesentlichen kolinear mit der Schwenkachse A-A der Auftragseinrichtung 6. Zwischen der Vorratsspule 2 und der Auftragseinrichtung 6 wird erfindungsgemäß auf eine Bandführung verzichtet, so daß die Auftragseinrichtung 6 über einen großen Winkel schwenkbar ist. Im vorliegenden Ausführungsbeispiel kann die Auftragseinrichtung 6 ohne Schwierigkeiten um etwa 180° geschwenkt werden, so daß das Gerät 1 in zwei entgegengesetzten Richtungen, nämlich nach rechts (Figur 6A) und nach links (Figur 6C) benutzt werden kann und daher sowohl für den rechtshändigen als auch für den linkshändigen Gebrauch geeignet ist. Das Gerät 1 kann außerdem in jeder zwischen diesen beiden Lagen liegenden Stellung benutzt werden, wie es z. B. in Figur 6B gezeigt ist.

Im vorliegenden Ausführungsbeispiel ist das Trägerband 5 mit einem Korrekturfilm 4 beschichtet, mit welchem handgeschriebene oder gedruckte Schriftzeichen 37 abgedeckt werden können.

Die Gefahr, daß der auf einem ausnahmsweise nicht straff gespannten Trägerband 5 aufgebrachte Film 4 an innerhalb des Gehäuses 33 angebrachten Teilen scheuert und auf diese Weise beschädigt wird, ist in diesem Ausführungsbeispiel dadurch ausgeschlossen, daß zum einen die Vorratsspule 2 sehr nahe an der Auftragseinrichtung 6 angebracht ist und zum anderen das Trägerband 5 derart auf die Vorratsspule 2 gewickelt ist, so daß der Film 4 zum Spulenkern 13 der Vorratsspule 2 hin gerichtet ist.

Die Erfindung ist natürlich nicht auf dieses Ausführungsbeispiel beschränkt. So können im Rahmen der Erfindung die beiden Spulen 2, 3 und die Auftragseinrichtung 6 Teile einer in das Gehäuse 33 eingelegten und auswechselbaren Kassette sein. In diesem Fall können die Zahnräder 18, 19 fest in einer der Gehäusehälften des Gehäuses 33 angebracht sein. Weiterhin können die beiden Spulen 2, 3 nicht - wie im Ausführungsbeispiel - hintereinander, sondern nebeneinander angebracht sein.

### Bezugszeichenliste

- 1: Gerät
- 2: Vorratsspule
- 3: Aufwickelspule
- 4: (Klebstoff- oder Korrektur)Film
- 5: Trägerband
- 6: Auftragseinrichtung
- 7: Zwischenstück mit Bandführung
- 8: Auftragsleiste
- 9: halber Hohlzylinder (von 6)
- 10: Stege
- 11: Nuten
- 12: Bordwand (von 2)
- 13: ringförmiger Spulenkern (von 2)
- 14: Bordwand (von 3)
- 15: ringförmiger Spulenkern (von 3)
- 16: Nabe
- 17: Stift
- 18: Zahnrad
- 19: Zahnrad
- 20: Ring
- 21: Ring
- 22: erste Gehäusehälfte
- 23: zweite Gehäusehälfte
- 24: Stift
- 25: Öffnung
- 26: Bedienungselement, Teil
- 27: halber Hohlzylinder (von 26)
- 28: Öffnung
- 29: Griffteil
- 30: durchgehende Öffnung
- 31: Aussparung
- 32: Substrat
- 33: Gehäuse
- 34: Öffnung (im Gehäuse 33)
- 35: Bandführungsstift
- 36: Daumen
- 37: Schriftzeichen
- 38: Pfeilsymbol
- 39: Anschlagteil
- 40: Vorsprung
- 41: axial verlaufende Schnittfläche (von 27)
- 42: Aussparung
- 43: Vorsprung, abgeschrägt
- 44: axial verlaufende Schnittfläche (von 9)

- A-A: Schwenkachse

## Patentansprüche

1. Gerät (1) zum Übertragen eines Filmes (4) von einem Trägerband (5) auf ein Substrat (32), mit einem Gehäuse (33), in welchem eine Vorratsspule (2) für ein mit dem Film (4) beschichtetes Trägerband (5), eine Aufwickelspule (3) zur Aufnahme des vom Film (4) getrennten Trägerbandes (5) und eine das Trägerband (5) umlenkende Auftragseinrichtung (6) angeordnet sind, wobei die Auftragseinrichtung (6) mit ihrem einen, das Trägerband (5) umlenkenden Ende (8) aus dem Gehäuse (33) herausragt und um die Längsrichtung des aus dem Gehäuse (33) herausgeführten Trägerbandes (5) auf einer Schwenkachse (A-A) schwenkbar ist, wobei die Vorratsspule (2) und die Aufwickelspule (3) hintereinander angeordnet sind,
**dadurch gekennzeichnet,**
**daß** die Vorratsspule (2) näher als die Aufwickelspule (3) an der Auftragseinrichtung (6) liegt, daß der Abwickelpunkt des Trägerbandes (5) von der Vorratsspule (2) im wesentlichen auf der Schwenkachse (A-A) der Auftragseinrichtung (6) liegt und daß das Trägerband (5) freitragend von der Vorratsspule (2) zur Auftragseinrichtung (6) verläuft.

2. Gerät nach Anspruch 1,
**dadurch gekennzeichnet,**
**daß** die beiden Spulen (2, 3) und die Auftragseinrichtung (6) im wesentlichen in einer Linie liegen und die Vorratsspule (2) zwischen der Aufwickelspule (3) und der Auftragseinrichtung (6) angeordnet ist.

3. Gerät nach Anspruch 1 oder 2,
**dadurch gekennzeichnet,**
**daß** der Film (4) an der Innenseite des auf der Vorratsspule (2) aufgewickelten Trägerbandes (5) angeordnet ist und daß beide Spulen (2, 3) sich im Betrieb gegensinnig drehen.

4. Gerät nach Anspruch 1 oder 2,
**dadurch gekennzeichnet,**
**daß** beide Spulen (2, 3) sich im Betrieb gleichsinnig drehen.

5. Gerät nach einem der vorhergehenden Ansprüche,
**dadurch gekennzeichnet,**
**daß** jeder Spule (2, 3) ein Zahnrad (18, 19) zugeordnet ist, daß die Zahnräder (18, 19) zur Antriebsverbindung der Spulen (2, 3) in Eingriff miteinander stehen und innerhalb des Gehäuses (33) angeordnet sind, und daß eine in das Gehäuse (33) einlegbare Wechselkassette vorgesehen ist, die die beiden Spulen (2, 3) und die Auftragseinrichtung (6) enthält.

6. Gerät nach einem der vorhergehenden Ansprüche,
**dadurch gekennzeichnet,**
**daß** die Auftragseinrichtung (6) mindestens ein mit einem entsprechenden Anschlagteil (39) zusammenwirkendes Anschlagteil (40) zur Begrenzung des Schwenkwinkels aufweist.

7. Gerät nach dem vorhergehenden Anspruch,
**dadurch gekennzeichnet,**
**daß** der Schwenkwinkel auf einen Wert von mindestens 90°, insbesondere 135° und ganz besonders bevorzugt 180°, begrenzt wird.

8. Gerät nach einem der vorhergehenden Ansprüche,
**dadurch gekennzeichnet,**
**daß** ein in mindestens zwei Positionen bewegbares Teil (26) vorgesehen ist, welches in der ersten Position das äußerste Ende der Auftragseinrichtung (6) überdeckt und in der zweiten Position dieses äußerste Ende freigibt.

9. Gerät nach dem vorhergehenden Anspruch,
**dadurch gekennzeichnet,**
**daß** das bewegbare Teil (26) als Bedienungselement ausgebildet ist und in Drehverbindung mit der Auftragseinrichtung (6) zu deren Verschwenken um die Schwenkachse (A-A) steht.

10. Gerät nach Anspruch 8 oder 9,
**dadurch gekennzeichnet,**
**daß** das bewegbare Teil (26) röhrenförmig ausgebildet ist und die Auftragseinrichtung (6) zumindest teilweise umschließt.

## Claims

1. Device (1) for the transfer of a film (4) from a carrier strip (5) to a substrate (32), comprising a housing (33), in which a storage spool (2) for a carrier strip (5) coated with the film (4), a winding-up spool (3) for receiving the carrier strip (5) separated from the film (4) and an applicator device (6) deflecting the carrier strip (5) are arranged, wherein the applicator device (6) projects by an end (8) thereof, which deflects the carrier strip (5), out of the housing (33) and is pivotable on a pivot axis (A-A) about the longitudinal direction of the carrier strip (5) led out of the housing (33), wherein the storage spool (2) and the winding-up spool (3) are arranged one behind the other, **characterised in that** the storage spool (2) lies closer to the applicator device (6) than the winding-up spool (3), that the point of unwinding of the carrier strip (5) from the storage spool (2) lies substantially on the pivot axis (A-A) of the applicator device (6) and that the carrier strip (5) runs in unsupported manner from the storage spool (2) to the applicator device (6).

2. Device according to claim 1, **characterised in that** the two spools (2, 3) and the applicator device (6) lie substantially on a line and the storage spool (2) is arranged between the winding-up spool (3) and the applicator device (6).

3. Device according to claim 1 or 2, **characterised in that** the film (4) is arranged at the inner side of the carrier strip (5) wound up on the storage spool (2) and that the two spools (2, 3) rotate in opposite sense in operation.

4. Device according to claim 1 or 2, **characterised in that** the two spools (2, 3) rotate in the same sense in operation.

5. Device according to one of the preceding claims, **characterised in that** a gearwheel (18, 19) is associated with each spool (2, 3), that the gearwheels (18, 19) are disposed in engagement with one another for drive connection of the spools (2, 3) and are arranged within the housing (33) and that an exchange cassette, which is insertable into the housing (33) and which contains the two spools (2, 3) and the applicator device (6), is provided.

6. Device according to one of the preceding claims, **characterised in that** the applicator device (6) comprises at least one abutment part (40), which co-operates with a corresponding abutment part (39), for limitation of the pivot angle.

7. Device according to the preceding claim, **characterised in that** the pivot angle is limited to a value of at least 90°, particularly 135° and more particularly preferably 180°.

8. Device according to one of the preceding claims, **characterised in that** a part (26) movable into at least two positions is provided, which part in the first position covers the outermost end of the applicator device (6) and in the second position frees this outermost end.

9. Device according to the preceding claim, **characterised in that** the movable part (26) is constructed as a control element and is disposed in rotational connection with the applicator device (6) for pivotation thereof about the pivot axis (A-A).

10. Device according to claim 8 or 9, **characterised in that** the movable part (26) is formed to be tubular and at least partially encloses the applicator device (6).

## Revendications

1. Appareil pour transférer un film (4) d'une bande de support (5) sur un substrat (32) comprenant
un boîtier (33) logeant une bobine d'alimentation (2) pour la bande de support (5) revêtue du film (4), une bobine de réception (3) pour recevoir la bande de support (5) libérée du film (4) et une installation d'application (6) destinée à dévier la bande de support (5),
l'installation d'application (6) dépasse du boîtier (33) par son extrémité (8) qui dévie la bande de support (5) et elle peut pivoter autour de la direction longitudinale de la bande de support (5) dépassant du boîtier (33) suivant un axe de pivotement AA,
la bobine d'alimentation (2) et la bobine de réception (3) étant placées l'une derrière l'autre,
**caractérisé en ce que**
la bobine d'alimentation (2) est située plus près de l'installation d'application (6) que la bobine d'enroulement (3),
le point de séparation de la bande de support (5) par rapport à la bobine d'alimentation (2) se situe essentiellement sur l'axe de pivotement AA de l'installation d'application (6) et
la bande de support (5) est dirigée en porte-à-faux de la bobine d'alimentation (2) vers l'installation d'application (6).

2. Appareil selon la revendication 1,
**caractérisé en ce que**
les deux bobines (2, 3) et l'installation d'application (6) sont situées essentiellement en ligne et
la bobine d'alimentation (2) se trouve entre la bobine de réception (3) et l'installation d'application (6).

3. Appareil selon la revendication 1 ou 2,
**caractérisé en ce que**
le film (4) est prévu sur la face intérieure de la bande de support (5) enroulée sur la bobine d'alimentation (2) et les deux bobines (2, 3) tournent en sens opposé pour le fonctionnement.

4. Appareil selon la revendication 1 ou 2,
**caractérisé en ce que**
les deux bobines (2, 3) tournent dans le même sens pendant le fonctionnement.

5. Appareil selon l'une des revendications précédentes,
**caractérisé en ce que**
chaque bobine (2, 3) comporte un pignon denté (18, 19)
les pignons dentés (18, 19) sont en prise pour relier en entraînement les bobines (2, 3) et sont logés dans le boîtier (33) et
une cassette remplaçable placée dans le boîtier (34), comporte les deux bobines (2, 3) et l'installation d'application (6).

6. Appareil selon l'une des revendications précédentes,
**caractérisé en ce que**
l'installation d'application (6) comporte au moins une pièce de butée (40) coopérant avec une pièce de butée (39) correspondante pour limiter l'angle de basculement.

7. Appareil selon l'une des revendications précédentes,
**caractérisé en ce que**
l'angle de pivotement est limité à une valeur d'au moins 90° en particulier 135° et tout particulièrement de manière préférentielle à 180°.

8. Appareil selon l'une des revendications précédentes,
**caractérisé par**
une pièce (26) mobile dans au moins deux positions et qui dans la première position, recouvre l'extrémité la plus extérieure de l'installation d'application (6) et qui dans la seconde position, libère cette extrémité extérieure.

9. Appareil selon l'une des revendications précédentes,
**caractérisé en ce que**
la pièce mobile (26) est réalisée en forme d'élément de manoeuvre et coopère en rotation avec l'installation d'application (6) pour son basculement autour de l'axe de pivotement AA.

10. Appareil selon les revendications 8 ou 9,
**caractérisé en ce que**
la pièce mobile (26) est de forme tubulaire et entoure au moins en partie l'installation d'application (6).
